# EUROPÄISCHE PATENTSCHRIFT

(11) **EP 0 517 231 B1**
(45) Veröffentlichungstag und Bekanntmachung des Hinweises auf die Patenterteilung: **11.10.1995**
(21) Anmeldenummer: 92109503.0
(22) Anmeldetag: 05.06.1992
(51) Int. Cl.: E04F 19/02

(54) **Profilleiste aus Schaumkunststoff mit Stosseckenrosette**
Foamed-plastic profile with rosette for crossing corners
Profilé en mousse de plastique avec rosace pour coins de croisement

(30) Priorität: 06.06.1991 DE 4118583
(43) Veröffentlichungstag der Anmeldung: 09.12.1992
(73) Patentinhaber: NMC S.A., B-4731 Raeren (BE)
(72) Erfinder: Strasser, Jean-Paul, W-5100 Walheim (DE)
(74) Vertreter: Steffens, Joachim, Dr.

(56) Entgegenhaltungen:
- US-A- 3 201 910
- US-A- 3 609 927

## Beschreibung

Die vorliegende Erfindung betrifft eine Profilleiste aus Schaumstoff zur Abdeckung des Stoßbereiches zwischen Wand und Decke eines Raumes.

Solche Profilleisten, die vielfach als Zierleisten dienen, sind im Stoßbereich zwischen Wand und Decke angeklebt oder von verdeckten Beschlägen getragen, die im Stoßbereich befestigt sind.

Zwei einzelne Profilleistenabschnitte, die in einer Raumecke genau aneinander stoßen sollen, müssen an ihren gegenüberliegenden Enden sorgfältig zugeschnittene Stoßflächen aufweisen, damit sie bei der Montage in der Raumecke weitgehend spaltfrei zum Anschluß gebracht werden können.

Für den jeweiligen Zuschnitt von Profilleistenabschnitten mit winkelgerechten Stoßflächen zur Bildung einer weitgehend spaltfreien Profilleistenecke stehen am Montageort nur einfache Werkzeuge zur Verfügung, die auch von ungeübten oder nicht speziell qualifizierten Monteuren bedient werden. Ein ausreichend genauer Zuschnitt am Montageort konnte bisher nur für solche Profilleistenabschnitte weitgehend sichergestellt werdeen, die in den Raumecken keine reliefartigen Verzierungen, wie z. B. Rosetten, enthielten. So ist es aus der US-PS 3 609 927 bekannt, daß einfach profilierte Profilleisten, die als dekorativer Wandschmuck an **Wänden** angebracht werden, in Abständen eine Vielzahl von Einkerbungen aufweisen, die so gestaltet sind, daß die Flächen der Einkerbungen zueinander einen 90° Winkel bilden. Um derartige Profilleisten an den Wandecken anbringen zu können, schneidet oder sägt man die Profilleiste am Fuße der Kerbe senkrecht zur Längsachse der Profilleiste durch. Die beiden Teilfächen der Kerben können dann spaltfrei in der Wandecke zusammengefügt werden. Gemäß einer besonderen Ausführungsform können die Flächen der Einkerbungen durch ein Leistenteil voneinander getrennt sein, wobei ebenfalls am Fuße der Einkerbungen Schnittstellen vorgesehen sind, die ebenfalls senkrecht zur Längsachse der Profilleisten verlaufen. Über den Gesamtteil der Profilleiste wird durch diese Zwischenteile der optische Eindruck der Profilleiste verbessert. Im Falle der Verlegung an Raumecken wird dann dieses Zwischenteil ausgeschnitten, so daß die Flächen der Einkerbungen in den Ecken stoßfrei aneinandergefügt werden können. Ein weitgehend einfacher, erst am Montageort mit einfachsten Mitteln vorzunehmender Zuschnitt zweier Profilleistenabschnitte, die in einer Raumecke und zwar sowohl an den Wandecken als auch an der Decke aneinanderstoßend eine aus zwei spiegelbildlichen Teilen im wesentlichen spaltfrei zusammengesetzte Rosette oder dgl. Verzierung bilden, war jedoch bisher nicht möglich.

Aufgabe der Erfindung ist es, eine Profilleiste der eingangs genannten Art anzugeben, die einen einfachen Zuschnitt von zwei eine Profilleistenecke bildenden Profilleistenabschnitten erlaubt, welche eine reliefartige Eckverzierung aufweisen, die aus zwei spiegelbildlichen Hälften jeweils an einem Profilleistenabschnitt im wesentlichen spaltfrei zusammengesetzt ist.

Die vorstehende Aufgabe wird erfindungsgemäß in der Weise gelöst, daß die einteilige Profilleiste wenigstens zwei in einer Raumecke und zwar sowohl an den Wandecken als auch an der Decke aneinanderstoßende Profilleistenabschnitte umfaßt, die durch ein dreieckiges Leistenteil miteinander einstückig verbunden sind, dessen beiderseitige Anschlußflächen an den gegenüberliegenden Stoßflächen der Profilleistenabschnitte die Trennflachen zur Herstellung der stoßflächengerechten Profilleistenabschnitte bilden.

Hierbei ist die reliefartige Verzierung der die beiden Profilleistenabschnitte beinhaltenden einstückigen Profilleiste nach der Erfindung derart gestaltet, daß nach dem Heraustrennen des dreieckigen Leistenteiles am Montageort die einzelnen Profilleistenabschnitte mit den winkelgerecht zugeschnittenen Stoßflächen zur Verfügung stehen, die in einer Raumecke und zwar sowohl an den Wandecken als auch an der Decke aneinandergesetzt die reliefartige Verzierung bilden, welche im wesentlichen spaltfrei aus zwei spielbildlichen Reliefhälften zusammengesetzt ist.

Gemäß der vorliegenden Erfindung sind in den Trennflächen reliefartig vorspringende Profilflächen der Verzierung vorhanden, die in den Ebenen der gegenüberliegenden Stoßflachen der Profilleistenabschnitte liegen und die Anlageflächen für Werkzeuge zum Heraustrennen der dreieckigen Leistenteile bilden.

Hierdurch ist der einfache und winkelgerechte Zuschnitt der Profilleistenabschnitte aus der erfindungsgemäßen Profilleiste mit am Montageort verfügbaren einfachen Werkzeugen auch durch nicht besonders fachlich qualifizierte Monteure sichergestellt.

Eine vorteilhafte Ausführung nach der Erfindung besteht auch darin, daß der dreieckige Leistenteil zwischen den beiden Profilleistenabschnitten der einstückigen Profilleiste im wesentlichen relieffrei hergestellt ist. Hierdurch wird nicht nur Material gespart, sondern durch relieffreie Gestaltung des dreieckigen Leistenteiles entstehen notwendigerweise an den Anschlußflächen zu den gegenüberliegenden Profilleistenabschnitten reliefartig vor- bzw. zurückspringende Stoßflächen, die die Führung von einfachen Werkzeugen zum Heraustrennen des Leistenteils am Montageort wesentlich erleichtern.

Nach einer weiteren bevorzugten Ausführungsform der Erfindung ist der dreieckige Leistenteil wenigstens im Bereich der Stoßflächen materialgeschwacht. Die Materialschwächung kann dabei auch die Gestalt von Nuten aufweisen, über die das Leistenteil an die Stoßflachen der Profilleistenabschnitte angeschlossen ist. Solche Nuten sind zur sicheren Führung eines einfachen Werkzeuges zum Heraustrennen des dreieckigen Leistungsteiles am Montageort besonders geeignet.

Die Erfindung wird anhand eines Ausführungsbeispieles beschrieben, das in einer Zeichnung nur schematisch dargestellt ist. Hierin zeigt:
- Fig. 1: eine erfindungsgemäße Profilleiste in perspektivischer Darstellung;
- Fig. 2: zwei Paar vereinzelte Profilleistenabschnitte in perspektivischen Darstellungen, die paarweise eine Profilleistenecke bilden und aus der Profilleiste nach Fig. 1 hergestellt sind und
- Fig. 3: zwei aus den paarweisen Profilleistenabschnitten nach Fig. 2 zusammengesetzte, in Raumecken zu liegen kommende Profilleistenecken in perspektivischen Darstellungen.

Die erfindungsgemäße Profilleiste 1 in Fig. 1 beinhaltet zwei Paar Profilleistenabschnitte 2a, 2b und 3a, 3b, die sich paarweise mit reliefartig vorspringenden Stoßflächen 4 und 5 gegenüberliegen, an die jeweils ein dreieckiges profilfreies Leistenteil 6 bzw. 7 fest anschließt, das am Montageort mittels eines Werkzeuges herausgetrennt wird, welches zu seiner winkelgerechten Führung beim Trennvorgang an den Stoßflächen 4 und 5 in Anlage gehalten wird.

Fig. 2 zeigt die vereinzelten zwei Paar Profilleistenabschnitte 2a, 2b und 3a, 3b nach dem Heraustrennen der dreieckigen Leistenteile 6 und 7 in Fig. 1. Zur Bildung der zwei Paar Profilleistenabschnitte ist die erfindungsgemäße Profilleiste 1 nach Fig. 1 außerdem entlang der gestrichelten Linie 8 in Fig. 1 senkrecht zur Längsrichtung durchtrennt worden.

Fig. 3 zeigt die beiden aus den den Profilleistenpaaren 2a, 2b und 3a, 3b nach Fig. 2 zusammengesetzten Profilleistenecken 9 und 10 in perspektivischer Darstellung aus unterschiedlichen Ansichten.

Die Profilleistenecken 9 und 10 lassen sich in Raumecken eines Raumes zwischen Wand und Decke oder zwischen Wand und Fußboden anbringen, wobei die winkelgerecht geschnittenen Stoßflächen 4a, 5a (Fig. 2) an zwei im wesentlichen spaltfrei aneinanderstoßenden Profilleistenabschnitten eine reliefartige Eckverzierung hier in der Gestalt einer Rosette 11 aufweisen, die aus zwei spiegelbildlichen Hälften zusammengesetzt ist.

Es ist klar, daß die Erfindung nicht auf die Ausführungsform beschränkt ist. So kann die in einer Raumecke zu liegen kommende reliefartige Verzierung jede beliebige Gestalt aufweisen und ist nicht auf Rosetten beschränkt.

Die dreieckigen Leistenteile 6 und 7 nach Fig. 1 brauchen nicht profilfrei ausgebildet sein. Sie können auch über Nuten an die Stoßflächen 4 und 5 in Fig. 1 anschließen, so daß ein Werkzeug zum Heraustrennen der Leistenteile 6 und 7 am Montageort nicht nur jeweils einseitig durch eine Stoßfläche 4 oder 5, sondern innerhalb einer Nut zwischen einem Leistenteil und der Stoßfläche eines anschließenden Profilleistenabschnittes geführt ist. Entsprechende Nuten 12 und 13 sind in Fig. 1 lediglich gestrichelt angedeutet. Dabei ist die Tiefe der Nuten abhängig von der Mindeststärke der dreieckigen Leistenteile 6, 7, die gewahrt werden muß, um einen einstückigen Zusammenhalt der Profilleiste 1 von ausreichender Steifigkeit und Festigkeit noch sicherstellen zu können.

## Patentansprüche

1. Profilleiste aus Schaumstoff zur Abdeckung des Stoßbereiches zwischen Wand und Decke eines Raumes, wobei zwei in einer Raumecke mit winkelgerechten Stoßflächen im wesentlichen spaltfrei aneinanderstoßende Profilleistenabschnitte gemeinsam ein aus zwei Hälften zusammengesetztes rosettenartiges Relief oder dgl. Verzierung bilden, wobei die einteilige Profilleiste (1) wenigstens zwei in einer Raumecke aneinanderstoßende Profilleistenabschnitte (2a, 2b; 3a, 3b) umfaßt, die durch ein dreieckiges Leistenteil (6; 7) miteinander einstückig verbunden sind, dessen beiderseitige Anschlußflächen an den gegenüberliegenden Stoßflächen (4; 5) der Profilleistenabschnitte (2a, 2b; 3a, 3b) die Trennflächen zur Herstellung der stoßflächengerechten Profilleistenabschnitte bilden, und wobei in den Trennflächen reliefartig vorspringende Profilflachen der Verzierung vorhanden sind, die in den Ebenen der gegenüberliegenden Stoßflächen (4; 5) der Profilleistenabschnitte (2a, 2b; 3a, 3b) liegen und die Anlageflächen für Werkzeuge zum Heraustrennen der dreieckigen Leistenteile (6; 7) bilden.

2. Profilleiste nach Anspruch 1, dadurch gekennzeichnet, daß der dreieckige Leistenteil (6; 7) im wesentlichen relieffrei ausgebildet ist.

3. Profilleiste nach Anspruch 1, dadurch gekennzeichnet, daß der dreieckige Leistenteil (6; 7) wenigstens im Bereich der Stoßfläche materialgeschwächt ist.

4. Profilleiste nach Anspruch 1 bis 3, dadurch gekennzeichnet, daß der dreieckige Leistenteil (6; 7) über Nuten (12; 13) an die Stoßflächen (4; 5) der Profilleistenabschnitte (2a, 2b; 3a, 3b) angeschlossen ist, wobei die Nuten die Führungsflächen für ein Werkzeug zum Heraustrennen des dreieckigen Leistenteiles (6; 7) bilden.

## Claims

1. A molding of foam material for covering over the join between the wall and ceiling of a room, two molding sections, which abut one another substantially without any gap in the corner of a room at join surfaces at an appropriate angle, in common forming a rosette-like relief or similar decoration made up of two halves, the single piece molding (1) comprising at least two molding sections (2a, 2b; 3a and 3b) abutting together in the corner of a room, which molding sections are integrally joined together by a triangular molding part (6; 7), whose join surfaces on each side on the opposite join surfaces (4; 5) of the molding sections (2a, 2b; 3a and 3b) constitute the separating surfaces for the production of the molding sections adapted to the join surfaces, and in the separating molding surfaces projecting like a relief of the decoration being present, which lie in the planes of the opposite join surfaces (4; 5) of the molding sections (2a, 2b; 3a and 3b) and constitute engaging surfaces for tools for cutting out the triangular molding parts (6; 7).

2. The molding as claimed in claim 1, characterized in that the triangular molding part (6; 7) is designed to be substantially like a relief.

3. The molding as claimed in claim 1, characterized in that the triangular molding (6; 7) is made weaker by having less material adjacent to the join surface.

4. The molding as claimed in any one of the claims 1 through 3, characterized in that the triangular molding part (6; 7) is connected using grooves (12; 13) on the join surfaces (4; 5) of the molding sections (2a, 2b; 3a and 3b), such grooves constituting the guide surfaces for a tool for cutting out the triangular molding part (6; 7).

## Revendications

1. Bandeau profilé en mousse pour revêtir la zone de joint de raccordement entre le mur et le plafond d'une pièce, dans lequel deux sections de bandeau profilé, se joignant l'une l'autre sensiblement sans fente dans un angle de pièce par des surfaces de contact découpées selon le bon angle, forment ensemble un relief du type d'une rosette ou d'une décoration analogue, composé de deux moitiés, le bandeau profilé d'une seule pièce (1) comprenant au moins deux sections de bandeau profilé (2a, 2b ; 3a, 3b) se joignant l'une l'autre dans un angle de pièce, qui sont reliées l'une à l'autre d'une seule pièce par un morceau triangulaire de bandeau (6 ; 7), dont les faces de raccordement des deux côtés forment sur les surfaces de jonction ou d'aboutement (4 ; 5) se faisant vis-à-vis des sections de bandeau profilé (2a, 2b ; 3a, 3b) les surfaces de séparation servant à réaliser les sections de bandeau profilé avec les surfaces de jonction au bon angle et dans lequel il y a des faces de décoration profilées faisant saillie en relief dans les surfaces de découpe, qui se trouvent dans les plans des surfaces de jonction (4 ; 5) se faisant vis-à-vis des sections de bandeau profilé (2a, 2b ; 3a, 3b) et qui forment des surfaces d'appui pour les outils qui servent à l'enlèvement des morceaux triangulaires de bandeau (6 ; 7).

2. Bandeau profilé selon la revendication 1, caractérisé en ce que le morceau triangulaire de bandeau (6 ; 7) est constitué sensiblement sans relief.

3. Bandeau profilé selon la revendication 1, caractérisé en ce que le morceau triangulaire de bandeau (6 ; 7) présente un affaiblissement en matière au moins dans la zone de la face de jonction ou d'aboutement.

4. Bandeau profilé selon les revendications 1 à 3, caractérisé en ce que le morceau triangulaire de bandeau (6 ; 7) est raccordé par des rainures (12 ; 13) aux surfaces de jonction ou d'aboutement (4 ; 5) des sections de bandeau profilé (2a, 2b ; 3a, 3b), les rainures formant des surfaces de guidage pour un outil servant à enlever le morceau triangulaire de bandeau (6 ; 7).
